# EUROPÄISCHE PATENTSCHRIFT

(11) **EP 0 132 796 B1**
(45) Veröffentlichungstag und Bekanntmachung des Hinweises auf die Patenterteilung: **18.01.1989**
(21) Anmeldenummer: 84108572.3
(22) Anmeldetag: 20.07.1984
(51) Int. Cl.: F24F 7/02, A62C 3/14

(54) **Abluftauffangkammer**
Spent air collecting chamber
Chambre de réservoir collecteur d'air d'évacuation

(30) Priorität: 02.08.1983 DE 3327785
(43) Veröffentlichungstag der Anmeldung: 13.02.1985
(73) Patentinhaber: ROGAL Gesellschaft für angewandte Lufttechnik mbH, 4000 Düsseldorf 1 (DE)
(72) Erfinder: Morschheuser, Wilhelm Fritz, D-4006 Erkrath 2 (DE)
(74) Vertreter: Plöger, Ulrich

(56) Entgegenhaltungen:
- DE-A- 2 853 407
- DE-A- 3 110 335
- DE-B- 2 508 605

## Beschreibung

Die Erfindung bezieht sich auf eine Abluftauffangkammer für die Entlüftung von Hallen, insbesondere von Industriebetrieben mit Feuerungsanlagen, bestehend aus einem im Anschluss an eine im Dach vorgesehene rechteckige Schachtöffnung angeordneten, schachtartigen Aufbau, für den eine Überdeckung mit vertikalem Abstand derart besteht, dass die davon begrenzten, vertikalen Querschnittsebenen insgesamt von etwa gleicher Grösse wie der horizontale Schachtquerschnitt sind (siehe z. B. DE-A-2 853 407).

Abluftauffangkammern dieser Gattung finden häufig für Dachentlüfter Anwendung, die auf dem Prinzip der natürlichen Entlüftung arbeiten und zusätzlich noch mit seitlichem Abstand von den zwischen den Oberkanten der Wände und der Überdeckung gebildeten Spalten angeordnete Windleitflächen aufweisen, die eine Strömungsablenkung nach oben vornehmen. Derartige Lüfter arbeiten dank der Überdeckung der Schachtöffnung weitgehend frei von einfallenden Niederschlägen und aufgrund der Windleitflächen auch unabhängig von Windströmungen, da die von den Windleitflächen bewirkte Ablenkung eine Mitreisswirkung auf die abzuführenden Luftmengen ausübt. Für den Sonderfall, dass der Betrieb in einer zu entlüftenden Halle durch einen explosionsartigen Vorgang gestört werden kann, weisen Lüfter der genannten Art aufklappbare Überdeckungen auf, für welche jeweils konstruktive Erfordernisse eingehalten werden müssen, die eine Funktionsfähigkeit auch noch nach langjähriger Benutzung gewährleisten sollen. Demgemäss sind die Aufwendungen für die Konstruktion und für die Wartung derartiger Einrichtungen erheblich.

Demgegenüber soll erfindungsgemäss eine Abluftauffangkammer der beschriebenen Art dahingehend weiterentwickelt werden, dass für eine im Explosionsfalle gebotene Öffnung gegeneinander bewegliche, zusätzliche Konstruktionselemente vermieden werden. Vor allem soll die Überdekkung auch dann noch zur Öffnung geeignet sein, wenn eine langjährige Betriebszeit ohne Wartung bestanden hat. Daneben sollen die an eine Abluftauffangkammer moderner Bauweise gestellten Anforderungen bezüglich einer Dämmung des Schalls, der aus der Halle auszutreten versucht, erfüllt werden.

Die Erfindung löst diese Aufgabenstellung durch die in den Patentansprüchen gekennzeichneten Vorschläge.

Die Kombination eines Gitterrostes mit der vorgeschlagenen, aus Blei und Gummi bestehenden Verbundfolie ermöglicht in zuverlässiger Weise, dass im Falle einer Explosion der Explosionsdruck die Verbundfolie vom Gitterrost hochhebt, so dass für die im Anschluss an die Explosionsdruckwelle abzuführenden Gase ein freier Strömungsweg geschaffen wird. Der Gitterrost übt dann nämlich einen nur noch vernachlässigbar kleinen Strömungswiderstand aus, nach dem sich die Verbundfolie vom Gitterrost abgehoben hat. Die vorgeschlagene Dimensionierung der Verbundfolie ergibt sich aus ihrer bei einer Dicke von 10 mm bestehenden Flächenmasse von 24 kg/m². Damit ist die Verbundfolie auch schwer genug, um auf dem Gitterrost langfristig unverändert liegen zu bleiben, wenn keine Störungen, insbesondere keine Explosionen, eintreten. Bei dem vorgeschlagenen Gitterrost handelt es sich um eine übliche Ausführungsform, wie sie für begehbare Flächen Anwendung findet.

Sowohl die Belegung des Gitterrostes mit den Verbundfolien als insbesondere auch deren Eignung, im Falle einer Explosion auf die Druckwelle durch Abheben anzusprechen, wird dadurch begünstigt, dass bei einer Überdeckung aus zueinander geneigten Flächen die Verbundfolien mit ihren jeweils oberen Rändern am Gitterrost befestigt und dort von den unteren Rändern der jeweils höher gelegenen Verbundfolien überdeckt sind. Man kommt auf diese Weise zu einer Vielzahl von sich öffnenden, zueinander parallelen Spalten, da die Verbundfolien an jeweils nur einer ihrer Längskanten befestigt sind.

Diese Befestigung wird zuverlässig dadurch gewährleistet, dass bei etwa 1 m breiten Bahnen der Verbundfolien in entsprechendem Abstand voneinander parallel verlaufende Metallriegel in Verbindung mit den Gitterrosten bestehen, die von der Überdeckung umfasst sind. Dabei können die Verbundfolien aufgeklebt oder auch auf den Metallriegeln aufgeheftet sein.

Der Aufbau der Verbundfolien im Hinblick auf Bleischichten einerseits und Gummischichten andererseits ergibt sich bei den vorgeschlagenen Dicken und bei der vorgeschlagenen Flächenmasse aus den unterschiedlichen spezifischen Gewichten von Blei und Gummi. Zweckmässig werden Verbundfolien dabei indes aus wechselweise miteinander verklebten, mindestens jeweils 2 Schichten Bleigummi ausgeführt, von denen eine einzelne Schicht aus Blei und Gummi höchstens etwa 5 mm stark ist.

Diese schichtweise Struktur der Verbundfolien begünstigt die Auflage auf den Gitterrosten, da sich deren Kanten dann nicht mehr durchdrücken lassen. Auch ist es somit möglich, die Überdekkungskanten als solche scharfwinklig zu gestalten, ohne dass die dann kleineren Krümmungsradien zu einem Reissen der Bleischichten führen. Die scharfkantige Anordnung gewährleistet gleichwohl eine zusätzliche Reaktionsmöglichkeit auf Explosionsdruckwellen, indem hierdurch sogenannte Sollbruchlinien geschaffen werden. Hierfür und für die Begehbarkeit weisen die Bleichschichten vorteilhaft nach oben.

Die neue Abluftauffangkammer kann, wie bereits erwähnt, bei unterschiedlichen Lüftungsanlagen Verwendung finden. Sie wird besonders günstig bei einer Entlüftungsanlage eingesetzt, die eine natürliche Hallenentlüftung ermöglicht, und bei der für eine forcierte Entlüftung zusätzlich seitlich von einer der Wände des schachtartigen Aufbaus ein Rohrstutzen für ein Absaugegebläse ausgeht. Eine derartige Anlage bleibt auch bei Ausfall des Gebläses im Umfang der natürlichen Hallenentlüftung einerseits und insbesondere im Umfang der auf Explosionen bestehenden Reaktionsmöglichkeiten voll wirksam.

Zur weiteren Veranschaulichung der Erfindung wird auf die Zeichnung Bezug genommen, die ein Ausführungsbeispiel in isometrischer Darstellung wiedergibt.

Gemäss der Zeichnung besteht bei einer in einem Dach vorgesehenen, rechteckigen Schachtöffnung 11 eine beträchtliche Erstreckung in der Längsrichtung 12. Auf die Kanten der Schachtöffnung 11 ist ein Rahmen 13 aufgesetzt, an welchen sich die nach oben gerichtete Abluftauffangkammer anschliesst. Zunächst wird die Schachtöffnung 11 mit seitlichen Wänden fortgesetzt, von denen in der Zeichnung lediglich die auf der rechten Seite liegende dargestellt und mit 7 benannt ist. Auf diese Weise wird ein schachtartiger Aufbau geschaffen. Für diesen besteht eine Überdekkung 9 im vertikalen Abstand derart, dass die davon begrenzten, vertikalen Querschnittsebenen von etwa gleicher Grösse wie die Schachtöffnung 11 ist, durch die der horizontale Schachtquerschnitt festgelegt ist. Die Überdeckung 9 besteht aus zueinander geneigten Flächen, die V-förmig zueinander stehen, wobei ihre Neigung durch die Oberkanten 14 der Trägerkonstruktion gegeben ist. Auf diesen Trägern liegen Gitterroste 1 auf, wie die rechte Bildhälfte erkennen lässt. Das Kreisbild zeigt die Anordnung in vergrössertem Massstabe. Für jede der beiden Dachflächen sind drei Bahnen der Verbundfolie vorgesehen. Diese Bahnen sind im rechten Teil des Bildes mit 2 und 3 bezeichnet. Dabei ist 2 die obere und 3 die untere Bahn. Der obere Rand 4 der unteren Bahn 3 ist vom unteren Rand 5 der oberen Bahn 2 überdeckt. Zur Befestigung findet jeweils der obere Rand 4 Verwendung, indem er zwischen einem Metallriegel 6 und dem Gitterrost 1 durch Schrauben oder dergleichen festgeklemmt ist. Wie vor allem das Kreisbild zeigt, überdeckt der untere Rand 5 den Metallriegel 6 in einem erheblichen Ausmass, so dass die Kante des unteren Randes 5 noch auf der Bahn 3 liegt.

Die Verbundfolien sind derart gelegt, dass die aus Blei bestehende Schicht zu oberst liegt. Die im Kreisbild erkennbare Schnittkante 15 zeigt vereinfachend den Aufbau aus lediglich 2 Schichten, wobei die Gummischicht zu unterst liegt. Der tatsächliche Aufbau ist indes doppelschichtig, wie bereits beschrieben.

Die Abluftauffangkammer ist zum Zwecke der natürlichen Entlüftung mit Windleittlächen 10 versehen, die als solche bekannt sind. Man kann das Ausmass der natürlichen Entlüftung durch Veränderung der Klappen 16 verändern, die zeichnungsgemäss in ihrer Schliesslage wiedergegeben sind.

Für die zwangsweise Entlüftung ist der in einer seitlichen Wand 7 vorgesehene Rohrstutzen 8 mit einem in der Zeichnung nicht wiedergegebenen Lüftungsgebläse verbunden.

Weiterhin kann der Rohrstutzen zu einer Staubreinigungsanlage führen.

Die zeichnungsgemäss dargestellten Windleitflächen bilden in dieser Ausführungsform ein zusätzliches Merkmal der Erfindung. Sie sind nämlich doppelschalig, wobei die äussere Schale aus einem Trapezblech besteht, welches in vertikaler Richtung profiliert und auch gekrümmt ist. Dies ist möglich, wenn man die Schenkelflächen des Trapezbleches im Krümmungsbereich bombiert. Auf der Innenseite besteht ein Glattblech von anderer, insbesondere von dünnerer Materialstärke, so dass eine Selbstreinigung durch die auftretende Strömung hier besonders leicht möglich ist. Das abzuführende Rauchgas ist nämlich häufig sehr staubhaltig, so dass es sonst leicht Ablagerungen bilden würde, auch wenn in Betracht gezogen wird, dass der Rohrstutzen der von einer der Wände 7 ausgeht nicht nur zu einem Absaugegebläse, sondern auch zu einer Staubreinigungsanlage führt, so dass man die abgeführte Warmluft in sauberem Zustand in die Umgebung abgeben kann.

## Patentansprüche

1. Abluftauffangkammer für die Entlüftung von Hallen, insbesondere von Industriebetrieben mit Feuerungsanlagen, bestehend aus einem im Anschluss an eine im Dach vorgesehene rechteckige Schachtöffnung (11) angeordneten, schachtartigen Aufbau, für den eine Überdeckung (9) mit vertikalem Abstand derart besteht, dass die davon begrenzten, vertikalen Querschnittsebenen insgesamt von etwa gleicher Grösse wie der horizontale Schachtquerschnitt sind, dadurch gekennzeichnet, dass die Überdeckung von einem Gitterrost (1) gebildet ist, auf welchem eine Verbundfolie aus Blei und aus damit verklebtem Gummi mit einer Dicke von etwa 10 mm und einer Flächenmasse von etwa 24 kg/m² aufliegt, die sich in zur Längsrichtung (12) der Schachtöffnung (11) parallelen, einander teilweise überdeckenden Bahnen (2, 3) erstreckt.

2. Abluftauffangkammer nach Anspruch 1, wobei die Überdeckung aus zueinander geneigten Flächen gebildet ist, dadurch gekennzeichnet, dass die Verbundfolien mit ihren jeweils oberen Rändern (4) am Gitterrost (1) befestigt und dort von den unteren Rändern (5) der jeweils höher gelegenen Verbundfolien überdeckt sind.

3. Abluftauffangkammer nach den Ansprüchen 1 und 2, dadurch gekennzeichnet, dass die Befestigung auf mit den Gitterrosten (1) verbundenen, im Abstand von jeweils einem Meter voneinander parallel zur Längsrichtung (12) der Schachtöffnung (11) verlaufenden Metallriegeln (6) erfolgt, die von der Überdeckung umfasst sind.

4. Abluftauffangkammer nach den Ansprüchen 1 bis 3, dadurch gekennzeichnet, dass die Verbundfolien aus wechselweise miteinander verklebten, mindestens jeweils zwei Schichten Blei und Gummi bestehen, von denen eine einzelne, aus Blei und Gummi bestehende Schicht eine Dicke von höchstens 5 mm aufweist.

5. Abluftauffangkammer nach den Ansprüchen 1 bis 4, dadurch gekennzeichnet, dass die Verbundfolien aufgeklebt sind.

6. Abluftauffangkammer nach Anspruch 3, dadurch gekennzeichnet, dass die Verbundfolien auf den Metallriegeln (6) aufgeheftet sind.

7. Abluftauffangkammer nach den Ansprüchen 1 bis 6, dadurch gekennzeichnet, dass sich die Überdeckungszonen scharfwinklig von übrigen Teilen der Verbundfolien abheben.

8. Abluftauffangkammer nach den Ansprüchen 1 bis 7, dadurch gekennzeichnet, dass die Bleischicht der Verbundfolien nach oben gerichtet ist.

9. Abluftauffangkammer nach den Ansprüchen 1 bis 8, dadurch gekennzeichnet, dass seitlich von einer der Wände (7) des schachtartigen Aufbaus ein Rohrstutzen (8) für ein Abluftgebläse ausgeht.

10. Abluftauffangkammer nach den Ansprüchen 1 bis 9, dadurch gekennzeichnet, dass mit seitlichem Abstand von ihr Windleitflächen (10) angeordnet sind, welche aus zwei beabstandeten Blechschichten besteht, von denen die äussere ein in vertikaler Richtung profiliertes und gekrümmtes Trapezprofilblech ist, während die innere Schicht ein glattes Blech ist und sich zwischen beiden Schichten ein Schallisolierstoff befindet.

## Claims

1. Exhaust air collecting chamber for the venting of shops, especially of industrial workshops with firing plants, consisting of a shaftlike, built-on structure arranged subsequently to a shaft opening (11) provided in the roof, for which a vertically spaced cover (9) exists in a manner ensuring that the total vertical cross-sectional planes limited by same are approximately of the same size as the horizontal shaft cross section, characterized in that the cover is formed by a grating (1), which carries a composite foil of lead and of rubber glued to same with a thickness of approximately 10 mm and a mass per unit are of approximately 24 kg/m², said composite foil extending in partially overlapping sheetings (2, 3) parallel to the longitudinal direction (12) of the shaft opening (11).

2. Exhaust air collecting chamber according to claim 1, in which the cover is formed by surfaces inclined to one another, characterized in that the composite foils are fastened at their top edges (4) to the grating (1) and covered there by the bottom edges (5) of the higher located composite foils.

3. Exhaust air collecting chamber according to claims 1 and 2, characterized in that the fastening is made by means of metal locking bars (6) connected to the gratings (1), spaced at one meter each and arranged parallel to the longitudinal direction (12) of the shaft opening (11), which are enclosed by the cover.

4. Exhaust air collecting chamber according to claims 1 to 3, characterized in that the composite foils consist of at least two layers each of lead and rubber alternately glued to one another, any single of said layers consisting of lead and rubber having a maximum thickness of 5 mm.

5. Exhaust air collecting chamber according to claims 1 to 4, characterized in that the composite foils are glued on.

6. Exhaust air collecting chamber according to claim 3, characterized in that the composite foils are tacked to the metal locking bars.

7. Exhaust air collecting chamber according to claims 1 to 6, characterized in that the overlapping zones are raised at a sharp angle from the remainder parts of the composite foils.

8. Exhaust air collecting chamber according to claims 1 to 7, characterized in that the lead layer of the composite foils is directed upward.

9. Exhaust air collecting chamber according to claims 1 to 8, characterized in that a tubular connection (8) for an exhaust air fan is arranged laterally on one of the walls (7) of the shaftlike, built-on structure.

10. Exhaust air collecting chamber according to claims 1 to 9, characterized in that air deflecting surfaces (10) are arranged with a lateral spacing to same, which consist of two spaced sheet layers, the outer layer being a sheet with trapezoidal corrugations profiled and bent in vertical direction, whereas the inner layer is a plain sheet, with a soundproofing material arranged between the two layers.

## Revendications

1. Collecteur d'air d'échappement pour la ventilation de halls, spécialement de bâtiments industriels à installations de chauffage, se composant d'une construction type cheminée raccordée à une ouverture de cheminée rectangulaire (11) prévue dans le toit, pour laquelle il existe un recouvrement (9) à espacement vertical, de telle manière que les superficies verticales totales limitées par ledit recouvrement sont environ de la même grandeur que la section transversale de la cheminée, caractérisé en ce que le recouvrement est formé par un caillebotis (1), sur lequel est posée une feuille composite en plomb et en caoutchouc collé au plomb, d'une épaisseur d'environ 10 mm et une masse au mètre carré d'environ 24 kg/m², qui s'étend en bandes continues (2, 3) parallèles à la direction longitudinale (12) de l'ouverture de cheminée (11), lesdites bandes étant en partie superposées.

2. Collecteur d'air d'échappement selon la revendication 1, dont le recouvrement est formé par des surfaces inclinées l'une vers l'autre, caractérisé en ce que les extrémités supérieures (4) des feuilles composites sont fixées au caillebotis (1) et recouvertes dans cette zone par les extrémités inférieures (5) des feuilles composites situées au-dessus.

3. Collecteur d'air d'échappement selon les revendications 1 et 2, caractérisé en ce que la fixation se fait au moyen de barres métalliques (6), raccordées au caillebotis (1) et disposées avec un écart d'un mètre parallèlement à la direction longitudinale (12) de l'ouverture de cheminée (11), les barres métalliques (6) étant embrassées par le recouvrement.

4. Collecteur d'air d'échappement selon les revendications 1 à 3, caractérisé en ce que les feuilles composites se composent d'au moins deux couches de plomb et caoutchouc alternativement collées l'une à l'autre, chaque couche individuelle en plomb et caoutchouc ayant une épaisseur maxima de 5 mm.

5. Collecteur d'air d'échappement selon les revendications 1 à 4, caractérisé en ce que les feuilles composites sont fixées par collage.

6. Collecteur d'air d'échappement selon la revendication 3, caractérisé en ce que les feuilles composites sont agrafées aux barres métalliques (6).

7. Collecteur d'air d'échappement selon les revendications 1 à 6, caractérisé en ce que les zones de recouvrement se détachent à angle aigu des autres parties des feuilles composites.

8. Collecteur d'air d'échappement selon les revendications 1 à 7, caractérisé en ce que la couche en plomb des feuilles composites est orientée vers le haut.

9. Collecteur d'air d'échappement selon les revendications 1 à 8, caractérisé en ce que une tubulure (8) pour un ventilateur aspirant est prévue sur le côté d'une des parois (7) de la construction type cheminée.

10. Collecteur d'air d'échappement selon les revendications 1 à 9, caractérisé en ce que des déflecteurs d'air (10) sont disposés avec un espacement latéral par rapport au dit collecteur, et se composent de deux couches de plomb espacées, la couche extérieure étant une tôle à ondes trapézoïdales courbée et profilée en direction verticale, tandis que la couche intérieure est une tôle lisse, et avec un isolateur acoustique prévu entre les deux couches.
